# EUROPÄISCHE PATENTANMELDUNG

(11) **EP 0 922 838 A2**
(43) Veröffentlichungstag der Anmeldung: **16.06.1999**
(21) Anmeldenummer: 98123335.6
(22) Anmeldetag: 09.12.1998
(51) Int. Cl.: F01L 13/02

(54) **Umkehr der Motorendrehrichtung**

(30) Priorität: 13.12.1997 DE 19755618
(71) Anmelder: Motoren-Werke Mannheim AG, 68167 Mannheim-Neckarstadt (DE)
(72) Erfinder: Lüke, Peter, 64625 Bensheim (DE); Coester, Rolf, 61588 Nümbrecht (DE)
(74) Vertreter: Nau, Walter, Dipl.-Ing.

(57) **Zusammenfassung**

Bei einer bekannten Brennkraftmaschine mit der Möglichkeit der Umkehrung der Motordrehrichtung wird die Nockenwelle durch axial verschoben. Dazu weist die Nockenwelle nebeneinanderliegende Nocken zur Betätigung der Gaswechselventile in beiden Drehrichtungen auf. Einerseits ist zur Drehrichtungsänderung der Brennkraftmaschine eine aufwendige Steuereinrichtung erforderlich, andererseits müssen sämtliche Hilfsaggregate für beide Drehrichtungen ausgelegt sein. Eine derartige Brennkraftmaschine stellt bezüglich Ihrer Optimierung für das Betriebsverhalten einen Kompromiß dar, da die diesbezüglichen heutigen Anforderungen nur teilweise erfüllt werden können.

Erfindungsgemäß sind in dem Kurbelgehäuse oder einem Räderkasten eingelassene drei Lagerstellen 5, 5a, 5b vorgesehen, von denen in der ersten Drehrichtung eine erste Lagerstelle 5 ein erstes Zwischenrad 4 zur Drehverbindung der Kurbelwelle 2 und der Nockenwelle 7 oder im Falle zweiten Drehrichtung die zweite und dritte Lagerstelle 5a, 5b je ein Zwischenrad 4, 8 zur Drehverbindung der Kurbelwelle 2 und der Nockenwelle 7 tragen. Durch diese Vorrichtung sind keine komplizierten Umbauarbeiten zur Drehrichtungsänderung der Brennkraftmaschine nötig.

## Beschreibung

Die Erfindung betrifft eine Brennkraftmaschine mit einem Kurbelgehäuse, in dem eine Kurbelwelle drehbar gelagert ist, an der zumindest ein einen Kolben tragendes Pleuel angelenkt ist, wobei der Kolben in einem von einem Zylinderkopf abgedeckten Zylinder unter Bildung eines Arbeitsraums bewegbar ist, wobei der Arbeitsraum über Gaswechselventile mit Gaswechselkanälen verbunden ist und jedes Gaswechselventil über eine Ventilbetätigungseinrichtung von einer Nockenwelle betätigbar ist und wobei eine Vorrichtung zur Drehrichtungsänderung der Brennkraftmaschine vorgesehen ist.

Eine derartige Brennkraftmaschine ist aus der DE-PS 1 300 340 bekannt. Bei dieser Brennkraftmaschine ist vorgesehen, die Drehrichtungsänderung der Brennkraftmaschine durch eine verschiebbare Nockenwelle einzustellen. Dazu weist die Nockenwelle nebeneinanderliegende Nocken zur Betätigung der Gaswechselventile in beiden Drehrichtungen auf. Einerseits ist zur Drehrichtungsänderung der Brennkraftmaschine eine aufwendige Steuereinrichtung erforderlich, andererseits müssen sämtliche Hilfsaggregate für beide Drehrichtungen ausgelegt sein. Eine derartige Brennkraftmaschine stellt bezüglich Ihrer Optimierung für das Betriebsverhalten einen Kompromiß dar, da die diesbezüglichen heutigen Anforderungen nur teilweise erfüllt werden können.

Der Erfindung liegt die Aufgabe zugrunde, eine Brennkraftmaschine bereitzustellen, bei der die Brennkraftmaschine für beide Drehrichtungen ein voll optimierbares Betriebsverhalten aufweist.

Diese Aufgabe wird dadurch gelöst, daß die Vorrichtung in dem Kurbelgehäuse oder einem Räderkasten eingelassene drei Lagerstellen beinhaltet, von denen in der ersten Drehrichtung eine erste Lagerstelle ein erstes Zwischenrad zur Drehverbindung der Kurbelwelle und der Nockenwelle oder im Falle der zweiten Drehrichtung die zweite und dritte Lagerstelle je ein Zwischenrad zur Drehverbindung der Kurbelwelle und der Nockenwelle tragen. Durch diese Vorrichtung sind zwar geringe Umbauarbeiten zur Drehrichtungsänderung der Brennkraftmaschine nötig. Hierbei sind aber nur wenige zusätzliche Teile notwendig. Je nach gewünschter Drehrichtung werden bei der Montage der Brennkraftmaschine ein oder zwei Zwischenräder zwischen die Kurbelwelle und die Nockenwelle eingesetzt, so daß sich bei gleicher Nockenwellendrehrichtung die Drehrichtung der Kurbelwelle ändert. Hierdurch brauchen im Ventiltrieb und insbesondere an der Nockenwelle der Brennkraftmaschine überhaupt keine Änderungen vorgenommen zu werden und lediglich bei den von der Kurbelwelle angetriebenen Hilfsaggregaten ist darauf zu achten, daß diese bei einem Antrieb von der Kurbelwelle entweder entsprechend ausgelegt oder gegen entsprechend angepaßte Hilfsaggregate ausgetauscht werden. Dies gilt beispielsweise für eine Schmierölpumpe, die von der Kurbelwelle angetrieben wird oder aber für Hydraulikpumpen. Von der Nockenwelle angetriebene Hilfsaggregate können unverändert bleiben. Insbesondere aber ist die Nockenwelle auf eine Drehrichtung optimierbar und es brauchen hier keine Kompromisse eingegangen zu werden. Die Lagerstellen für die Zwischenräder werden bei der Herstellung der Brennkraftmaschine direkt in das Kurbelgehäuse oder beispielsweise den anzubauenden Räderkasten eingelassen. Dies stellt beim Herstellungsvorgang einen nur sehr geringfügigen Mehraufwand dar, der kostenmäßig kaum ins Gewicht fällt.

Andererseits sind die erreichten Vorteile der universelle Einsatz dieser Brennkraftmaschine, d. h. es kann ggf. auch nachträglich eine Umrüstung beispielsweise von einer rechtslaufenden Brennkraftmaschine in eine linkslaufende Brennkraftmaschine erfolgen. Zudem wird die Lagerhaltung durch sonst unterschiedlich zu fertigende Kurbelgehäuse oder Räderkästen die Lagerhaltung reduziert.

In Weiterbildung der Erfindung ist das erste Zwischenrad zur Drehrichtungsumkehr in die zweite oder dritte Lagerstelle umsteckbar und ein zweites Zwischenrad in die dritte oder zweite Lagerstelle zur Herstellung der Drehverbindung zwischen Kurbelwelle und Nockenwelle einsetzbar. Dadurch ist in beiden Drehrichtungsversionen zunächst der Einsatz von gleichen Teilen möglich und nur zusätzlich ein weiteres Zwischenrad (mit dem nötigen Befestigungsmaterial) erforderlich. Dadurch ist die Teilehaltung soweit wie möglich auf ein Minimum reduziert.

In Weiterbildung der Erfindung ist die Verzahnung der Zahnräder eine Hoch-Verzahnung. Diese hat sich als besonders geeignet für die zu übertragenden Kräfte, insbesondere auch unter Geräuschaspekten, bewährt. Dabei ist die Verzahnung gerade ausgebildet. Ggf. kann insbesondere in dem Nockenwellenzahnrad ein Dämpfer zur Schwingungsunterdrückung vorgesehen sein. Dieser wird insbesondere bei vielzylindrigen Brennkraftmaschinen, beispielsweise 18- oder 20-zylindrigen Brennkraftmaschinen vorgesehen werden.

Weiterhin kann die Brennkraftmaschine in Reihenbauart oder in V-Bauart ausgebildet sein. Bei einer Ausbildung in V-Bauart sind dann zwei Nockenwellen vorgesehen, wobei jeweils einer Nockenwelle eine Vorrichtung zur Drehrichtungsumkehr zugeordnet ist. Hierbei ist es dann vorteilhaft so, daß, wenn eine entsprechende Brennkraftmaschinenbaureihe sowohl in Reihenbauart als auch in V-Bauart hergestellt wird, hier wieder für den Rädertrieb bei beiden Bauarten die gleichen Teile verwendet werden. Bei der in V-Bauart ausgebildeten Brennkraftmaschine sind die Nockenwellen gegenläufig. Dadurch kann für beide Brennkraftmaschinenseiten die gleiche Nockenwelle, die entsprechend auf beiden Wellenenden Befestigungsstümpfe für ein Nockenwellenzahnrad aufweist, verbaut werden.

Weitere vorteilhafte Ausgestaltungen der Erfindung sind der Zeichnungsbeschreibung zu entnehmen, in der in den Figuren dargestellte Ausführungsbeipiele näher beschrieben sind.

Es zeigen:
Fig. 1: eine linksdrehende Brennkraftmaschine in Reihenbauart,
Fig. 2: eine rechtsdrehende Brennkraftmaschine in Reihenbauart,
Fig. 3: eine linksdrehende Brennkraftmaschine in V-Bauart und
Fig. 4: eine rechtsdrehende Brennkraftmaschine in V-Bauart.

Bei der Brennkraftmaschine gemäß Fig. 1 ist das Kurbelgehäuse 1, das die nicht dargestellten Zylinder (ggf. unter Einfügung eines Zwischengehäuses), Zylinderköpfe und sonstigen Bauteile trägt, schematisch dargestellt. Im unteren Teil des Kurbelgehäuses 1 ist eine Kurbelwelle 2 drehbar gelagert, wobei auf der Kurbelwelle 2 ein Kurbelwellenzahnrad 3 befestigt ist, das im übrigen gemäß dem eingezeichneten Pfeil linksdrehend ist. Von den Kurbelwellenzahnrad 3 wird ein erstes Zwischenrad 4 angetrieben, wobei das erste Zwischenrad 4 auf einer ersten Lagerstelle 5 gelagert ist. Diese erste Lagerstelle 5 ist entweder in dem Kurbelgehäuse 1 direkt oder einem damit verbundenem Räderkasten angeordnet. Das erste Zwischenrad 4 weist einen Zahnkranz 4a auf, der mit dem Kurbelwellenzahnrad kämmt und einen zweiten Zahnkranz 4b auf, der mit dem Nockenwellenzahnrad 6 der Nockenwelle 7 kämmt. Entsprechend den in dem Zwischenrad 4 und den Nockenwellenzahnrad 6 eingezeichneten Drehpfeilen ist in diesem Ausführungsbeispiel die Kurbelwelle und die Nockenwelle linksdrehend. In dem Kurbelgehäuse 1 bzw. einem Räderkasten sind noch eine zweite Lagerstelle 5a und eine dritte Lagerstelle 5b für die Zwischenräder vorgesehen, die in dem Ausführungsbeispiel nach Fig. 1 nicht belegt sind.

In Fig. 2 ist das gleiche Kurbelgehäuse dargestellt, wobei in diesem Ausführungsbeispiel aber die Kurbelwelle 2 entsprechend dem in dem Kurbelwellenzahnrad 3 eingezeichneten Drehpfeil rechtsdrehend ist, während die Nockenwelle 7 entsprechend dem in dem Nockenwellenzahnrad 6 eingezeichneten Drehpfeil wie bei Fig. 1 linksdrehend ist. In diesem Ausführungsbeispiel ist die Lagerstelle 5 unbelegt, während das erste Zwischenrad 4 in diesem Ausführungsbeispiel auf die Lagerstelle 5b aufgesetzt ist und mit dem Zahnkranz 4b mit dem Nokkenwellenzahnrad 6 kämmt. Der Zahnkranz 4a kämmt mit dem Zahnkranz eines zweiten Zwischenrades 8, das auf der zweiten Lagerstelle 5a gelagert ist und dessen Zahnkranz gleichzeitig mit dem Kurbelwellenzahnrad 3 kämmt. Durch die Einfügung dieses zusätzlichen zweiten Zwischenrades 8 ergibt sich die Drehrichtungsumkehr der Kurbelwelle 2.

Bei den Brennkraftmaschinen gemäß den Fig. 3 und 4 ist das ebenfalls schematisch dargestellte Kurbelgehäuse 1 a in V-Bauart ausgebildet und trägt entsprechend zwei in einem V-Winkel stehende Zylinderreihen. Die entsprechenden Gaswechselventile werden über zwei Nockenwellen 7 angetrieben, die gleich sind, und nur auf gegenüberliegenden Wellenstümpfen die Nockenwellenzahnräder 6 tragen. Konstruktionsbedingt sind die Nockenwellen 7 also gegenläufig, so daß entsprechende Übersetzungen in dem Rädertrieb von der Kurbelwelle 2 vorgesehen sind. Hierzu kommen die schon in den Fig. 1 und 2 erläuterten Zwischenräder 4 und 8 zum Einsatz, wobei diese wieder im ersten Lagerstellen 5, zweiten Lagerstellen 5a und dritten Lagerstellen 5b entsprechend der Drehrichtung der Nockenwellen 7 eingesetzt sind. Zur Drehrichtungsumkehr von der linksdrehenden Brennkraftmaschine gemäß Fig. 3 zu der rechtsdrehenden Brennkraftmaschine nach Fig. 4 ist im Grunde das auf der linken Brennkraftmaschinenseite gemäß Fig. 3 eingesetzte zweite Zwischenrad 8 auf die rechte Brennkraftmaschinenseite in die Lagerstelle 5a zu versetzen und das erste Zwischenrad 4 auf der linken Brennkraftmaschinenseite in die Lagerstelle 5 und das erste Zwischenrad 4 auf der rechten Brennkraftmaschineseite in die Lagerstelle 5b - wie in Fig. 4 gezeigt - zu versetzen.

## Patentansprüche

1. Brennkraftmaschine mit einem Kurbelgehäuse, in dem eine Kurbelwelle drehbar gelagert ist, an der zumindest ein einen Kolben tragendes Pleuel angelenkt ist, wobei der Kolben in einem von einem Zylinderkopf abgedeckten Zylinder unter Bildung eines Arbeitsraums bewegbar ist, wobei der Arbeitsraum über Gaswechselventile mit Gaswechselkanälen verbunden ist und jedes Gaswechselventil über eine Ventilbetätigungseinrichtung von einer Nockenwelle betätigbar ist, und wobei eine Vorrichtung zur Drehrichtungsänderung der Brennkraftmaschine vorgesehen ist,
***dadurch gekennzeichnet, daß*** die Vorrichtung in dem Kurbelgehäuse (1) oder einem Räderkasten eingelassene drei Lagerstellen (5, 5a, 5b) beinhaltet, von denen in der ersten Drehrichtung eine erste Lagerstelle (5) ein erstes Zwischenrad (4) zur Drehverbindung der Kurbelwelle (2) und der Nockenwelle (7) oder im Falle der zweiten Drehrichtung die zweite und dritte Lagerstelle (5a, 5b) je ein Zwischenrad (4, 8) zur Drehverbindung der Kurbelwelle (2) und der Nockenwelle (7) tragen.

2. Brennkraftmaschine nach Anspruch 1,
***dadurch gekennzeichnet, daß*** das erste Zwischenrad (4) zur Drehrichtungsumkehr in die zweite oder dritte Lagerstelle (5a, 5b) umsteckbar ist und ein zweites Zwischenrad (8) in die dritte oder zweite Lagerstelle (5b, 5a) zur Herstellung der Drehverbindung zwischen Kurbelwelle (2) und Nockenwelle (7) einsetzbar ist.

3. Brennkraftmaschine nach einem der vorherigen Ansprüche,
***dadurch gekennzeichnet, daß*** die Verzahnung der Zahnräder eine Hochverzahnung ist.

4. Brennkraftmaschine nach einem der vorherigen Ansprüche,
***dadurch gekennzeichnet, daß*** die Brennkraftmaschine in Reihenbauart ausgebildet ist.

5. Brennkraftmaschine nach einem der Ansprüche 1 bis 3,
***dadurch gekennzeichnet, daß*** die Brennkraftmaschine in V-Bauart ausgebildet ist und zwei gegenläufige Nockenwellen (7) aufweist, wobei jeweils einer Nockenwelle (7) eine Vorrichtung zur Drehrichtungsumkehr zugeordnet ist.
